# EUROPÄISCHE PATENTSCHRIFT

(11) **EP 2 964 954 B1**
(45) Veröffentlichungstag und Bekanntmachung des Hinweises auf die Patenterteilung: **01.05.2019**
(21) Anmeldenummer: 14702011.9
(22) Anmeldetag: 30.01.2014
(51) Int. Cl.: F04B 1/04, F04B 9/04, F02M 59/06, F02M 59/10

(54) **HOCHDRUCKPUMPE FÜR EIN KRAFTSTOFFEINSPRITZSYSTEM**
HIGH-PRESSURE PUMP FOR A FUEL INJECTION SYSTEM
POMPE À HAUTE PRESSION POUR UN SYSTÈME D'INJECTION DE CARBURANT

(30) Priorität: 07.03.2013 DE 102013203874; 05.04.2013 DE 102013206025
(43) Veröffentlichungstag der Anmeldung: 13.01.2016
(73) Patentinhaber: Robert Bosch GmbH, 70442 Stuttgart (DE)
(72) Erfinder: BOECKING, Friedrich, Bangalore 560030 (IN)
(86) Internationale Anmeldenummer: PCT/EP2014/051767
(87) Internationale Veröffentlichungsnummer: WO 2014/135313

(56) Entgegenhaltungen:
- DE-A1- 10 356 262
- DE-A1-102008 042 881
- DE-A1-102009 001 315
- DE-A1-102009 026 735
- DE-A1-102010 030 852
- DE-A1-102010 039 269
- DE-A1-102011 007 686

## Beschreibung

Die Erfindung betrifft eine Hochdruckpumpe für ein Kraftstoffeinspritzsystem, insbesondere ein Common-Rail-Einspritzsystem, mit den Merkmalen des Oberbegriffs des Anspruchs 1.

### Stand der Technik

Eine Hochdruckpumpe der vorstehend genannten Art geht beispielhaft aus der Offenlegungsschrift DE 10 2009 001 315 A1 hervor. Diese Hochdruckpumpe weist ein Pumpengehäuse auf, in dem wenigstens zwei radial um eine Antriebswelle angeordnete Pumpenelemente aufgenommen sind, wobei jedes Pumpenelement einen Pumpenkolben besitzt, der mittelbar über eine Stößelbaugruppe an einem Nocken der Antriebswelle abgestützt ist, so dass der Pumpenkolben durch eine Rotation der Antriebswelle zu einer Hubbewegung antreibbar ist. Die Stößelbaugruppen umfassen Rollen, welche in Bezug auf eine Längsachse der Antriebswelle hinsichtlich ihrer Winkellagen versetzt zueinander an einer Außenumfangsfläche des Nockens anliegen. Aufgrund der im Betrieb der Hochdruckpumpe auftretenden Kräfte können die Rollen der beiden Pumpenelemente eine Bewegung in axialer Richtung bezüglich der Längsachse der Antriebswelle ausführen, so dass diese axial zueinander versetzt an der Außenumfangsfläche des Nockens anliegen. Jedoch liegen die Rollen auch hierbei weitgehend im selben Bereich der Außenumfangsfläche des Nockens an. Durch die beiden nacheinander auf der Außenumfangsfläche des Nockens ablaufenden Rollen wird der Verschleiß des Nockens erhöht. In der Folge verkürzt sich die Lebensdauer der Hochdruckpumpe.

Durch die Dokumente DE 10 2009 026 735 A1 und DE 103 56 262 A1 sind ebenfalls Hochdruckpumpen bekannt, bei denen mehrere Pumpenelemente radial um eine Antriebswelle angeordnet sind, die jeweils einen Pumpenkolben aufweisen, der über eine Stößelbaugruppe mit einer Rolle an einem Nocken einer Antriebswelle abgestützt ist. Auch bei diesen Hochdruckpumpen wird durch die nacheinander auf der Außenumfangsfläche des Nockens ablaufenden Rollen der Verschleiß des Nockens erhöht und in der Folge die Lebensdauer der Hochdruckpumpe verkürzt.

Durch die Dokumente DE 10 2008 042 881 A1, DE 10 2010 030 852 A1 und DE 10 2011 007 686 A1 sind jeweils Hochdruckpumpen bekannt, bei denen mehrere Pumpenelemente in Richtung der Längsachse einer Antriebswelle nebeneinander angeordnet sind. Die Antriebswelle weist jeweils entsprechend mehrere in axialer Richtung nebeneinander angeordnete separate Exzenter oder Nocken auf, an denen die Pumpenelemente über eine Rolle anliegen. Nebeneinander angeordnete Exzenter oder Nocken sind dabei hinsichtlich ihrer Winkellage zueinander versetzt. Durch diese Dokumente ist es ermöglicht, dass die Belastung der Außenumfangsfläche der Exzenter oder Nocken verringert wird indem mehrere separate Exzenter oder Nocken nebeneinander angeordnet werden, wobei an jedem Exzenter oder Nocken nur ein Teil der Pumpenelemente abgestützt ist. Dies erfordert jedoch einen hohen Fertigungsaufwand und einen großen Bauraum der Hochdruckpumpe.

Der vorliegenden Erfindung liegt die Aufgabe zugrunde eine Hochdruckpumpe der vorstehend genannten Art anzugeben, deren Lebensdauer deutlich erhöht ist bei geringem Fertigungsaufwand und Bauraum.

Die Aufgabe wird gelöst durch eine Hochdruckpumpe mit den Merkmalen des Anspruchs 1. Vorteilhafte Weiterbildungen dieser Hochdruckpumpe sind in den Unteransprüchen angegeben.

### Offenbarung der Erfindung

Die vorgeschlagene Hochdruckpumpe für ein Kraftstoffeinspritzsystem, insbesondere ein Common-Rail-Einspritzsystem, umfasst ein Pumpengehäuse, in dem wenigstens zwei radial um eine Antriebswelle angeordnete Pumpenelemente aufgenommen sind. Dabei besitzt jedes Pumpenelement einen Pumpenkolben, der mittelbar über eine Stößelbaugruppe an einem Nocken der Antriebswelle abgestützt ist, so dass der Pumpenkolben durch eine Rotation der Antriebswelle zu einer Hubbewegung antreibbar ist. Erfindungsgemäß umfassen die Stößelbaugruppen Rollen, welche in Bezug auf eine Längsachse A der Antriebswelle axial sowie hinsichtlich ihrer Winkellagen versetzt zueinander an einer Außenumfangsfläche des Nockens anliegen. Durch den axialen Versatz der Rollen laufen diese nicht hintereinander, sondern axial versetzt nebeneinander, auf der Außenumfangsfläche des Nockens ab. Die Beanspruchung der Nockenaußenumfangsfläche auf Reibung sowie der damit einhergehende Verschleiß können auf diese Weise deutlich gemindert werden. Beispielsweise kann die Beanspruchung und damit der Verschleiß bei einer Hochdruckpumpe mit zwei Pumpenelementen, deren Pumpenkolben über jeweils eine Stößelbaugruppe am Nocken abgestützt sind, halbiert werden, dadurch, dass die Rollen nebeneinander statt hintereinander auf der Außenumfangsfläche des Nockens ablaufen. Das heißt, dass sich die Laufflächen der beiden Rollen nicht überlappen. Mit dieser Voraussetzung kann die Lebensdauer der Hochdruckpumpe um das Doppelte verlängert werden.

Wie bereits erwähnt, liegen die Rollen der mehreren Stößelbaugruppen auch im Hinblick auf ihre Winkellagen versetzt zueinander. Der Winkelversatz α kann dabei 60°, 90° oder 120° betragen. Der optimale Winkelversatz hängt unter anderem von der konkreten Ausbildung des Nockens und/oder der Anzahl der Pumpenelemente und damit der am Nocken abzustützenden Pumpenkolben ab. Der Winkelversatz ermöglicht, die Pumpenkolben der mehreren Pumpenelemente derart in einer Hubbewegung anzutreiben, dass sie jeweils zeitlich versetzt ihren oberen Totpunkt erreichen.

Beispielsweise kann der Nocken als Doppelnocken ausgebildet sein, der zwei um 180° versetzt zueinander angeordnete Vorsprünge besitzt. An einem solchen Doppelnocken Nocken sind vorzugsweise zwei Pumpenkolben über jeweils eine Stößelbaugruppe abgestützt, deren Rollen um 90° versetzt sowie in unterschiedlichen Radialebenen liegen. Bei entsprechender Anordnung der beiden Pumpenelemente bewirkt der Doppelnocken eine gegenläufige Bewegung der Pumpenkolben der beiden Pumpenelemente. D. h., dass der eine Pumpenkolben einen Förderhub und der andere Pumpenkolben einen Saughub ausführen. Mit nur einem Nocken kann auf diese Weise die Förderleistung der Hochdruckpumpe erhöht werden.

Gemäß einer besonders bevorzugten Ausführungsform der Erfindung sind im Pumpengehäuse wenigstens zwei Pumpenelemente aufgenommen, die in unterschiedlichen radialen Ebenen und in versetzter Winkellage angeordnet sind. Eine solche Hochdruckpumpe eignet sich insbesondere für den Einsatz in Common-Rail-Einspritzsystemen.

Eine bevorzugte Ausführungsform der Erfindung wird nachfolgend anhand der beigefügten Zeichnungen näher erläutert. Diese zeigen:
- Fig. 1: einen Längsschnitt durch eine bevorzugte Ausführungsform einer erfindungsgemäßen Hochdruckpumpe und
- Fig. 2: einen Querschnitt durch die Hochdruckpumpe der Figur 1.

### Ausführliche Beschreibung der Zeichnungen

Die in Fig.1 dargestellte erfindungsgemäße Hochdruckpumpe weist ein mehrteiliges Pumpengehäuse 1 auf, in dem zwei Pumpenelemente 3, 3' aufgenommen sind, die in Bezug auf eine Längsachse A einer Antriebswelle 2 in unterschiedlichen Radialebenen, d. h. axial versetzt zueinander, und in unterschiedlichen Winkellagen angeordnet sind. Der axiale Versatz beträgt eine Rollenbreite b bzw. b', so dass die Rollen 7, 7' der Stößelbaugruppen 5, 5' nebeneinander zu liegen kommen. Hinsichtlich ihrer Winkellagen sind die beiden Pumpenelemente 3, 3' um einen Winkel α = 90° versetzt zueinander angeordnet (siehe Figur 2).

Jedes Pumpenelement 3, 3' weist einen Pumpenkolben 4, 4' auf, der über eine Stößelbaugruppe 5, 5' bzw. eine Rolle 7, 7' der jeweiligen Stößelbaugruppe 5, 5' an einer Außenumfangsfläche 8 eines Nockens 6 abgestützt ist. Bei einer Drehbewegung der Antriebswelle werden die Pumpenkolben 4, 4' somit in einer Hubbewegung angetrieben.

Der Nocken 6 ist als 180°-Doppelnocken ausgebildet (siehe Figur 2) und besitzt eine Breite a. Die Breite a des dargestellten Nockens 6 entspricht vorliegend der Summe der Breiten b, b' der Rollen 7, 7' (siehe Figur 1).

Die Anordnung der beiden Pumpenelemente 3, 3' in unterschiedlichen Radialebenen und Winkellagen hat zur Folge, dass eine 2-Stempel-Pumpe geschaffen wird, die eine doppelt so hohe Lebendauer wie eine herkömmliche 2-Stempel-Pumpe aufweist. Denn dadurch, dass die Rollen 7, 7' der beiden Stößelbaugruppen 5, 5' keine sich überlappende Laufflächen aufweisen, wird die Beanspruchung und damit der Verschleiß der Außenumfangsfläche 8 des Nockens 6 gegenüber einer herkömmlichen 2-Stempel-Pumpe mit zwei in einer Radialebene angeordneten Pumpenelementen auf die Hälfte reduziert.

Die hohe Lebensdauer der erfindungsgemäßen Hochdruckpumpe verspricht lange Laufzeiten, so dass sie nicht nur für den Einsatz in Personenkraftwagen, sondern ferner für den Einsatz in Nutz- und Lastkraftwagen geeignet ist.

## Patentansprüche

1. Hochdruckpumpe für ein Kraftstoffeinspritzsystem, insbesondere ein Common-Rail-Einspritzsystem, umfassend ein Pumpengehäuse (1), in dem wenigstens zwei radial um eine Antriebswelle (2) angeordnete Pumpenelemente (3, 3') aufgenommen sind, wobei jedes Pumpenelement (3, 3') einen Pumpenkolben (4, 4') besitzt, der mittelbar über eine Stößelbaugruppe (5, 5') an einem Nocken (6) der Antriebswelle (2) abgestützt ist, so dass der Pumpenkolben (4, 4') durch eine Rotation der Antriebswelle (2) zu einer Hubbewegung antreibbar ist, wobei die Stößelbaugruppen (5, 5') Rollen (7, 7') umfassen, welche in Bezug auf eine Längsachse (A) der Antriebswelle (2) axial sowie hinsichtlich ihrer Winkellagen versetzt zueinander an einer Außenumfangsfläche (8) des Nockens (6) anliegen, **dadurch gekennzeichnet, dass** der axiale Versatz der Rollen (7, 7') zueinander jeweils wenigstens eine Rollenbreite (b, b') beträgt und dass die Außenumfangsfläche (8) des Nockens (6) eine Breite (a) besitzt, die gleich der Summe der Breiten (b, b') der Rollen (7, 7') oder größer als die Summe der Breiten (b, b') der Rollen (7, 7') ist.

2. Hochdruckpumpe nach einem der vorhergehenden Ansprüche,
**dadurch gekennzeichnet, dass** der Winkelversatz (a) der Rollen (7, 7') zueinander 60°, 90° oder 120° beträgt.

3. Hochdruckpumpe nach einem der vorhergehenden Ansprüche,
**dadurch gekennzeichnet, dass** der Nocken (6) als Doppelnocken ausgebildet ist, der zwei um 180° versetzt zueinander angeordnete Vorsprünge besitzt.

4. Hochdruckpumpe nach einem der vorhergehenden Ansprüche,
**dadurch gekennzeichnet, dass** im Pumpengehäuse (1) wenigstens zwei Pumpenelemente (3, 3') aufgenommen sind, die in unterschiedlichen radialen Ebenen und in versetzter Winkellage angeordnet sind.

## Claims

1. High-pressure pump for a fuel injection system, in particular a common-rail injection system, comprising a pump housing (1) in which there are accommodated at least two pump elements (3, 3') which are arranged radially around a drive shaft (2), wherein each pump element (3, 3') has a pump piston (4, 4') which is supported indirectly via a tappet assembly (5, 5') on a cam (6) of the drive shaft (2), such that the pump piston (4, 4') can be driven so as to perform a reciprocating movement by a rotation of the drive shaft (2), wherein the tappet assemblies (5, 5') comprise rollers (7, 7') which bear, in a manner offset with respect to one another axially and in terms of their angular positions in relation to a longitudinal axis (A) of the drive shaft (2), against an outer circumferential surface (8) of the cam (6), **characterized in that** the axial offset of the rollers (7, 7') with respect to one another amounts to in each case at least one roller width (b, b'), and **in that** the outer circumferential surface (8) of the cam (6) has a width (a) which is equal to the sum of the widths (b, b') of the rollers (7, 7') or greater than the sum of the widths (b, b') of the rollers (7, 7').

2. High-pressure pump according to any of the preceding claims,
**characterized in that** the angular offset (a) of the rollers (7, 7') with respect to one another amounts to 60°, 90° or 120°.

3. High-pressure pump according to any of the preceding claims,
**characterized in that** the cam (6) is formed as a double cam which has two projections arranged offset with respect to one another by 180°.

4. High-pressure pump according to any of the preceding claims,
**characterized in that**, in the pump housing (1), there are accommodated at least two pump elements (3, 3') which are arranged in different radial planes and in offset angular positions.

## Revendications

1. Pompe à haute pression pour un système d'injection de carburant, en particulier un système d'injection à rampe commune, comprenant un boîtier de pompe (1) dans lequel sont reçus au moins deux éléments de pompe (3, 3') disposés radialement autour d'un arbre d'entraînement (2), chaque élément de pompe (3, 3') possédant un piston de pompe (4, 4') qui est supporté de manière indirecte par le biais d'un module de poussoir (5, 5') sur une came (6) de l'arbre d'entraînement (2) de telle sorte que le piston de pompe (4, 4') puisse être entraîné par une rotation de l'arbre d'entraînement (2) en un mouvement de course, les modules de poussoir (5, 5') comprenant des rouleaux (7, 7') qui s'appliquent axialement, par rapport à un axe longitudinal (A) de l'arbre d'entraînement (2), et de manière décalée l'un par rapport à l'autre en termes de leur position angulaire, contre une surface périphérique extérieure (8) de la came (6), **caractérisée en ce que** le décalage axial des rouleaux (7, 7') l'un par rapport à l'autre mesure à chaque fois au moins une largeur de rouleau (b, b') et **en ce que** la surface périphérique extérieure (8) de la came (6) possède une largeur (a) qui est égale à la somme des largeurs (b, b') des rouleaux (7, 7') ou qui est supérieure à la somme des largeurs (b, b') des rouleaux (7, 7').

2. Pompe à haute pression selon l'une quelconque des revendications précédentes,
**caractérisée en ce que** le décalage angulaire (α) des rouleaux (7, 7') l'un par rapport à l'autre vaut 60°, 90° ou 120°.

3. Pompe à haute pression selon l'une quelconque des revendications précédentes,
**caractérisée en ce que** la came (6) est réalisée sous forme de double came qui possède deux saillies disposées de manière décalée de 180° l'une par rapport à l'autre.

4. Pompe à haute pression selon l'une quelconque des revendications précédentes,
**caractérisée en ce qu'**au moins deux éléments de pompe (3, 3') sont reçus dans le boîtier de pompe (1), lesquels sont disposés dans des plans radiaux différents et dans une position angulaire décalée.
